# FASCICULE DE BREVET EUROPEEN

(11) **EP 0 309 359 B1**
(45) Date de publication et mention de la délivrance du brevet: **01.09.1993**
(21) Numéro de dépôt: 88402401.9
(22) Date de dépôt: 23.09.1988
(51) Int. Cl.: H01F 3/14, H01F 41/02

(54) **Procédé de réglage automatique de self-inductance d'éléments bobinés comportant un circuit magnétique à entrefer ajustable**
Verfahren zur automatischen Einstellung der Induktivität von gewickelten Elementen mit einem Magnetkreis mit verstellbarem Luftspalt
Method for automatically controlling the self-inductance of wound elements comprising a magnetic circuit with an adjustable air gap

(30) Priorité: 25.09.1987 FR 8713288
(43) Date de publication de la demande: 29.03.1989
(73) Titulaire: OREGA ELECTRONIQUE & MECANIQUE, 75020 Paris (FR)
(72) Inventeur: Thommelin, François, F-75008 Paris (FR)
(74) Mandataire: Chaverneff, Vladimir

(56) Documents cités:
- FR-A- 2 100 142
- FR-A- 2 457 000
- GB-A- 2 039 156

## Description

La présente invention se rapporte à un procédé de réglage automatique de self-inductance d'éléments bobinés comportant un circuit magnétique à entrefer ajustable.

Lorsque l'on doit effectuer le réglage de la self-inductance d'un produit bobiné comportant deux ferrites à écartement variable, par réglage de cet écartement, on peut interposer entre ces deux ferrites une cale d'épaisseur déterminée, mais une telle solution est souvent difficile à mettre en oeuvre et nécessite un grand stock de cales d'épaisseurs différentes, et pour certains produits impossible à mettre en oeuvre de par l'incompatibilité entre la précision de réglage demandée et les tolérances dimensionnelles des éléments ferrites.

Une autre solution connue consiste à déposer de la colle entre les deux ferrites et à les immobiliser pendant le temps de polymérisation de la colle après avoir effectué le réglage électrique de la self-inductance. Un tel procédé n'est pas automatisable car la tolérance de maintien de la distance entre les deux ferrites est de quelques centièmes de millimètre, et du fait qu'il s'agit d'une fabrication en grande série (par exemple 400 pièces à l'heure), il faut déplacer les pièces en cours de polymérisation, ce qui leur communique des vibrations et ne permet pas d'atteindre la précision demandée du réglage de l'entrefer. En outre, après polymérisation de la colle, il faut déposer un matériau électriquement conducteur tel que du graphite sur le joint inter-ferrites afin d'assurer la continuité électrique entre les ferrites, ce qui nécessite une étape et des moyens supplémentaires pour effectuer ce dépôt.

On connaît d'après le document GB-A-2 039 156 un procédé de réglage de self-inductance de transformateurs mais ce procédé nécessite l'assemblage par clip des deux parties du circuit magnétique.

La présente invention a pour objet un procédé permettant d'effectuer facilement le réglage de l'écartement mutuel des ferrites d'un produit bobiné, en vue de réaliser le réglage de la self-inductance de ce produit, ce procédé permettant d'obtenir une grande précision de l'écartement mutuel des ferrites, cet écartement ne risquant pas d'être modifié avant la fixation mutuelle des ferrites, même lorsque celles-ci sont transférées d'un poste de travail à un autre, ce procédé permettant d'obtenir des cadences de production élevées.

La procédé conforme à l'invention est un procédé de réglage automatique de self-inductance de produits bobinés comportant un circuit magnétique à entrefer ajustable, selon lequel on dépose sur le plan d'entrefer du demi-circuit magnétique inférieur muni de sa bobine au moins deux éléments d'entrefer, on pose un demi-circuit magnétique supérieur sur l'inférieur et l'on règle l'épaisseur de l'entrefer du circuit magnétique en contrôlant la valeur de la self-inductance du produit bobiné et en écrasant les éléments d'entrefer, caractérisé par le fait qu'avant de déposer les éléments d'entrefer on dépose au moins deux points de colle à prise différée, par le fait que l'on utilise des éléments d'entrefer en plomb, par le fait qu'après avoir posé le demi-circuit magnétique supérieur sur l'inférieur, on exerce une faible pression sur le demi-circuit magnétique supérieur, et par le fait qu'après écrasement des éléments d'entrefer on maintient ladite faible pression pendant le temps de prise de la colle.

La présente invention sera mieux comprise à la lecture de la description détaillée d'un mode de réalisation, pris comme exemple non limitatif, et illustré par le dessin annexé dont la figure unique est une vue simplifiée en coupe d'un produit bobiné à ferrites, muni de billes de réglage conformes à l'invention avant réglage de son inductance.

On a représenté sur le dessin une bobine cylindrique 1 entourée par un circuit magnétique comportant deux demi-ferrites en forme de "U", référencées 2, 3 respectivement, mais il est bien entendu que l'invention n'est pas limitée à de telles formes de bobines et de ferrites, et qu'elle s'applique dans tous les cas où l'on à régler la self-inductance d'un produit bobiné en réglant la distance mutuelle de ferrites (ou produits analogues) faisant partie de son circuit magnétique.

Pour effectuer le réglage de la self-inductance de la bobine 1, on procède de la façon suivante.

Pour la commodité de la mise en oeuvre du procédé, et en particulier pour pouvoir garder en place les billes et les points de colle, on dispose sur un support mobile S l'un des demi-ferrites, par exemple le demi-ferrite 2, qui sera le demi-ferrite inférieur, de telle façon que son plan d'entrefer 4 (c'est-à-dire sa face plane qui est en vis-à-vis de la face plane de l'autre demi-ferrite, et entre lesquels est défini l'entrefer) soit horizontal. On met en place la bobine 1 sur le ferrite 2. Afin d'assurer la tenue des deux demi-ferrites après assemblage, on dispose sur le produit bobiné 1 une pastille silicone 1A servant d'amortisseur.

On dépose ensuite sur le plan d'entrefer deux points de colle appropriée du type classique à prise rapide 5, 6. Dans le cas où les ferrites sont en forme de "U" ou de "E", on dépose chaque point de colle sensiblement au centre de la face supérieure (qui se trouve dans le plan d'entrefer) de chaque jambe du "U". Dans le cas où les ferrites sont en forme de "pot" (c'est-à-dire de cylindre fermé à une extrémité), les points de colle sont déposés diamétralement opposés, au milieu de la largeur de la couronne que forme la face supérieure du ferrite inférieur.

Ensuite, on dépose une bille en plomb 7, 8 au milieu de chaque point de colle 4, 5. Ces billes ont par exemple la forme de sphères d'un diamètre de 1,2mm environ. Le diamètre de ces billes est légèrement supérieur, d'environ 0,5 à 1 mm, à la valeur maximale que peut avoir l'épaisseur de l'entrefer des bobines réglées (valeur maximale déterminée expérimentalement sur une grande série de bobines).

On met ensuite en place le demi-ferrite 3 auquel on applique une légère pression qui sera maintenue jusqu'à la fin de la polymérisation de la colle. Cette faible pression p (quelques centaines de grammes) est exercée par l'intermédiaire d'un cadre 9 venant coiffer le ferrite 3. Ce cadre 9, guidé (de façon non représentée) par rapport au support S, sert également à bien positionner le ferrite 3 par rapport au ferrite 2, et à maintenir en place le ferrite 3 jusqu'à la fin du collage. La pression p peut être simplement due au poids propre du cadre 9, ou bien être exercée, en plus de ce poids, par un ressort.

On procède ensuite au réglage de la self-inductance du produit constitué par le bobinage 1 et son circuit magnétique 2, 3. Ce réglage est réalisé en reliant les bornes de la bobine 1 à un appareil de mesure d'inductance classique (non représenté) et en appliquant au ferrite 3 une force F d'environ 60 kg au maximum par l'intermédiaire d'un bloc 10 passant par l'ouverture centrale 11 du cadre 9 et appuyé sur la face supérieure du ferrite 3. Cette force F, progressive, écrase les billes 7, 8, et est appliquée tant que l'inductance désirée n'est pas atteinte, c'est-à-dire tant que l'entrefer entre les ferrites 2, 3 est supérieur à la valeur correspondant à ladite inductance désirée.

Dès que cette valeur d'inductance est atteinte, on remonte le bloc 10 tout en laissant en place le cadre 9. La faible pression exercée par ce cadre 9 ne permet pas d'écraser davantage les billes 7, 8, mais permet de maintenir le contact entre les ferrites 2, 3 et les billes 7, 8, et donc de garder la mémoire du réglage correct d'inductance pendant le temps de polymérisation des points de colle 5, 6. Pour augmenter la vitesse de réglage, on applique la force F en deux temps: d'abord une augmentation rapide jusqu'à l'obtention d'une valeur d'inductance proche de la valeur finale, puis une augmentation lente permettant le réglage fin d'inductance jusqu'à l'obtention de la valeur finale.

La colle utilisée est électriquement un bon isolant, mais, étant donné que sa polymérisation ne se fait qu'au bout d'un temps qui, bien que relativement court, est supérieur au temps de réglage de l'inductance de la bobine avec son circuit magnétique, la pression P induite par la force d'écrasement appliquée aux billes 7, 8 (qui sont simplement posées sur les points de colle 5, 6) chasse la colle dans les zones des calottes inférieure et supérieure de ces billes qui entrent en contact avec les surfaces d'entrefer des ferrites 2, 3. Ainsi, la continuïté électrique est assurée entre les ferrites 2, 3 via les billes 7, 8.

Selon une caractéristique avantageuse de l'invention, on contrôle après le temps de polymérisation de la colle la continuïté électrique entre les ferrites 2, 3. Ainsi, s'il se produit un long arrêt de la chaîne de fabrication avant l'écrasement des billes 7, 8 et que la colle des points 7, 8 se polymérise entretemps au moins partiellement de façon à ne pas pouvoir être suffisamment chassée par l'écrasement des billes 7, 8 lors de la remise en fonctionnement de la chaîne, la rupture de continuïté électrique entre les ferrites ainsi produite est aussitôt détectée, et le produit bobiné défectueux (du point de vue de la continuïté électrique) peut être facilement repéré et réparé hors ligne de fabrication. Bien entendu, les éléments 9, 10, ne sont pas métalliques, et sont donc électriquement isolés du support S (si ce dernier est lui-même métallique).

## Revendications

1. Procédé de réglage automatique de self-inductance de produits bobinés comportant un circuit magnétique à entrefer ajustable, selon lequel on dépose sur le plan d'entrefer (4) du demi-circuit magnétique inférieur (2) muni de sa bobine (1) au moins deux éléments d'entrefer (7, 8) on pose un demi-circuit magnétique (3) supérieur sur l'inférieur (2) et l'on règle l'épaisseur de l'entrefer du circuit magnétique en contrôlant la valeur de la self-inductance du produit bobiné (1, 2, 3) et en écrasant les éléments d'entrefer, caractérisé par le fait qu'avant de déposer les éléments d'entrefer on dépose au moins deux points de colle (5, 6) à prise différée, par le fait que l'on utilise des éléments d'entrefer en plomb, par le fait qu'après avoir posé le demi-circuit magnétique supérieur sur l'inférieur, on exerce une faible pression (p) sur le demi-circuit magnétique supérieur, et par le fait qu'après écrasement des éléments d'entrefer on maintient ladite faible pression pendant le temps de prise de la colle.

2. Procédé selon la revendication 1, caractérisé par le fait que les éléments d'entrefer sont des billes.

3. Procédé selon l'une des revendications précédentes, caractérisé par le fait que ladite faible pression est exercée par un cadre (9) de positionnement du demi-circuit magnétique supérieur (3).

4. Procédé selon l'une des revendications précédentes, caractérisé par le fait que l'on contrôle la continuité électrique du circuit magnétique, via les éléments d'entrefer, après la prise de la colle.

5. Procédé selon l'une des revendications précédentes, caractérisé par le fait que l'écrasement des éléments d'entrefer est obtenu par une force progressivement croissante (F) appliquée sur le demi-circuit magnétique supérieur.

6. Procédé selon la revendication 5, caractérisé par le fait que ladite force est appliquée en deux temps : un premier temps à augmentation rapide jusqu'à obtention d'une valeur de self-inductance proche de la valeur finale, et un deuxième temps à augmentation lente jusqu'à obtention de la valeur finale de la self-inductance.

## Claims

1. Method for automatically controlling the self-inductance of wound products, comprising a magnetic circuit with an adjustable air gap, according to which at least two air-gap elements (7, 8) are deposited on the air-gap plane (4) of the lower magnetic half-circuit (2) fitted with its coil (1), an upper magnetic half-circuit (3) is laid on the lower one (2) and the thickness of the air gap of the magnetic circuit is controlled by checking the value of the self-inductance of the wound product (1, 2, 3) and by compressing the air-gap elements, characterised in that, before depositing the air-gap elements, at least two spots of adhesive (5, 6) having delayed-action setting are deposited, in that air-gap elements made of lead are used, in that, after having laid the upper magnetic half-circuit on the lower one, a slight pressure (p) is exerted on the upper magnetic half-circuit and in that, after having compressed the air-gap elements, the said slight pressure is maintained during the setting time of the adhesive.

2. Method according to Claim 1, characterised in that the air-gap elements are balls.

3. Method according to one of the preceding claims, characterised in that the said slight pressure is exerted by a frame (9) for positioning the upper magnetic half-circuit (3).

4. Method according to one of the preceding claims, characterised in that the electrical continuity of the magnetic circuit, via the air-gap elements, is checked after the adhesive has set.

5. Method according to one of the preceding claims, characterised in that the air-gap elements are compressed by a progressively increasing force (F) applied to the upper magnetic half-circuit.

6. Method according to Claim 5, characterised in that the said force is applied in two stages: a first stage with rapid increase until a self-inductance value close to the final value is obtained, and a second stage with slow increase until the final value of the self-inductance is obtained.

## Patentansprüche

1. Verfahren zur automatischen Einstellung der Selbstinduktivität gewickelter Produkte mit einem Magnetkreis mit verstellbarem Luftspalt, bei welchem auf die Luftspaltebene (4) der mit ihrer Spule (1) ausgestatteten, unteren Magnetkreishälfte (2) wenigstens zwei Luftspaltelemente (7, 8) aufgesetzt werden, eine obere Magnetkreishälfte (3) auf die untere (2) gesetzt wird und die Dicke des Luftspaltes des Magnetkreises eingestellt wird, indem der Wert der Selbstinduktivität des gewickelten Produktes (1, 2, 3) kontrolliert wird und die Luftspaltelemente zusammengedrückt werden, dadurch gekennzeichnet, daß vor dem Aufsetzen der Luftspaltelemente wenigstens zwei Klebepunkte (5, 6) mit verzögertem Abbinden aufgebracht werden, daß Luftspaltelemente aus Blei verwendet werden, daß nach dem Aufsetzen der oberen Magnetkreishälfte auf die untere ein leichter Druck (p) auf die obere Magnetkreishälfte ausgeübt wird, und daß der leichte Druck nach dem Zusammendrücken der Luftspaltelemente während der Zeit des Abbindens des Klebers aufrechterhalten wird.

2. Verfahren nach Anspruch 1, dadurch gekennzeichnet, daß die Luftspaltelemente Kugeln sind.

3. Verfahren nach einem der vorhergehenden Ansprüche, dadurch gekennzeichnet, daß der leichte Druck durch einen Positionierungsrahmen (9) für die obere Magnetkreishälfte (3) ausgeübt wird.

4. Verfahren nach einem der vorhergehenden Ansprüche, dadurch gekennzeichnet, daß die elektrische Kontinuität des Magnetkreises über die Luftspaltelemente nach dem Abbinden des Klebers kontrolliert wird.

5. Verfahren nach einem der vorhergehenden Ansprüche, dadurch gekennzeichnet, daß das Zusammendrücken der Lufspaltelemente durch eine fortschreitend zunehmende Kraft (F) erreicht wird, die auf die obere Magnetkreishälfte ausgeübt wird.

6. Verfahren nach Anspruch 5, dadurch gekennzeichnet, daß die Kraft in zwei Zeitabschnitten ausgeübt wird: einem ersten Zeitabschnitt mit schneller Erhöhung, bis ein erster, dem endgültigen Wert naheliegender Wert der Selbstinduktivität erreicht ist, sowie einem zweiten Zeitabschnitt mit langsamer Erhöhung, bis der endgültige Wert der Selbstinduktivität erreicht ist.
